# EUROPÄISCHE PATENTSCHRIFT

(11) **EP 0 032 218 B1**
(45) Veröffentlichungstag und Bekanntmachung des Hinweises auf die Patenterteilung: **04.07.1984**
(21) Anmeldenummer: 80107959.1
(22) Anmeldetag: 17.12.1980
(51) Int. Cl.: E06B 3/48

(54) **Falttür oder Faltwand aus plattenförmigen Türflügeln**
Folding door or partition composed of panel-like door wings
Porte ou cloison repliable composée de vantaux en forme de panneaux

(30) Priorität: 29.12.1979 DE 2952696
(43) Veröffentlichungstag der Anmeldung: 22.07.1981
(73) Patentinhaber: Hüppe GmbH, D-2900 Oldenburg (DE)
(72) Erfinder: Fromme, Klaus, D-2906 Wardenburg (DE); Przygoda, Engelbert, D-2903 Bad Zwischenahn-Wehnen (DE); Sprick, Walter, D-2900 Oldenburg (DE)
(74) Vertreter: Eisenführ, Speiser & Partner

## Beschreibung

Die Erfindung betrifft eine Falttür oder Faltwand aus plattenförmigen Türflügeln, die entlang benachbarter Vertikalkanten gelenkig zu Flügelpaaren verbunden sind, welche entlang Vertikalkanten aneinander oder an vertikalen Tragleisten angelenkt sind, mit Tragorganen zwiden Flügelpaaren und an den Enden der Falttür, die in mindestens eine obere Führungsschiene eingreifen und horizontal in der Schließebene verschiebbar sind, wobei sich die Flügelpaare beim Öffnen aus der Schließebene im wesentlichen quer zur Schließebene nach außen auffalten und in geschlossenem Zustand durch mindestens ein von einer Spannfeder beaufschlagtes, an beiden Enden der Falttür befestigtes, horizontal geführtes Zugseil unter Spannung plan in der Schließebene gehalten wird, und mit Führungselementen zum Führen des Zugseils.

Eine derartige Falttür oder Faltwand ist aus der US-A-2151 033 bekannt, bei welcher das Zugseil über oder unter der Tür oder Wand geführt ist. Um die quer zur Schließebene gerichteten Schließkräfte zu erzeugen, welche benötigt werden, um die Falttür oder -wand in geschlossenem Zustand plan zu ziehen, nähert sich das Zugseil im Bereich der vertikalen Gelenke jeweils den vom Vertikalgelenk beabstandeten Vertikalkanten an und besitzt daher auch in planem Zustand der Falttür einen zickzackförmigen Verlauf. Aufgrund der relativ geringen Stärke der Türflügel ist jedoch der wechselnde Versatz des Zugseils im Bereich der Vertikalgelenke relativ gering, wodurch die beim Schließen vom Zugseil erzeugten Querkräfte relativ gering bleiben. Die plane Ausrichtung der Türflügel in der Schließebene ist dadurch nicht ausreichend sicher gewährleistet.

Aufgabe der Erfindung ist es demgegenüber, die Falttür oder Faltwand der eingangs genannten Art derart weiterzubilden, daß auch bei relativ geringen, in der Schließebene wirkenden Schließkräften alle Flügelpaare stets zuverlässig plan in die Schließebene bringbar sind.

Diese Aufgabe wird bei der Falttür oder Faltwand der eingangs genannten Art erfindungsgemäß dadurch gelöst, daß das Zugseil in den Führungselementen gegen die innere Oberfläche der Falttür oder Faltwand nach innen ausladend geführt ist und im Bereich der Tragorgane einen relativ großen Abstand, zwischen den Tragorganen einen relativ kleinen Abstand von der Falttür einnimmt.

Die Vorteile der Erfindung liegen insbesondere darin, daß das Zugseil im vorgegebenen Abstand von der inneren Oberfläche der Falttür oder Faltwand geführt wird, so daß der Abstand des Zugseils von der Oberfläche der Tür oder Wand im Bereich der Tragorgane und im Bereich der Vertikalgelenke frei so gewählt werden kann, daß beim Schließen der Tür oder Wand eine ausreichend große Querkraft an den Flügeln angreift und diese plan zieht.

Die Erfindung eignet sich insbesondere bei einschaligen Falttüren, bei denen aufgrund ihres speziellen Anwendungsbereichs lediglich eine äußere Oberfläche sichtbar ist während die innere Oberfläche z. B. dem Innenraum eines Schrankes oder dergleichen zugewandt ist und vom Benutzer nicht gesehen wird.

Vorteilhafte Weiterbildungen der Erfindung sind durch die Merkmale der Unteransprüche gekennzeichnet.

Im folgenden werden Ausführungsbeispiele der Erfindung anhand der Zeichnung näher erläutert. Es zeigen :
Figur 1 eine Seitenansicht einer erfindungsgemäßen Falttür oder Faltwand mit einem Zugseil ;
Figur 2 einen Schnitt längs der Linie 11-11 in geschlossenem Zustand der Falttür ;
Figur 3 einen Schnitt längs der Linie II-II der Fig. 1 in halb geöffnetem Zustand der Falttür ; und
Figur 4 eine der Fig. 2 entsprechende Darstellung einer weiteren Ausführungsform der Erfindung ;

Die Fig. 1 zeigt eine Seitenansicht der erfindungsgemäßen Falttür oder Faltwand. Mehrere plattenförmige Elemente oder Flügel 2 sind entlang ihren Vertikalkanten 3 abwechselnd entweder aneinander oder an vertikalen Tragleisten 4 angelenkt. Jeweils zwei Türflügel 2 sind mit ihrer innenliegenden Vertikalkante 3 aneinander angelenkt (Vertikalgelenk 3a) und bilden ein Flügelpaar 1a ; die außenliegende Vertikalkante 3 ist an einer Tragleiste 6, 8 angelenkt (Vertikalgelenk 3b). Die vertikalen Tragleisten 4 sind an ihrem oberen Ende mit Tragorganen 5, z. B. schwenkbar gelagerten Laufrollenpaaren, versehen und längs einer oberen Führungsschiene 1 horizontal verschiebbar. Die Türflügel 2 liegen in geschlossenem Zustand der Falttür in einer Ebene, der sogenannten Schließebene, die durch die Tragleisten 4, 6, 8 verläuft. Eine außenliegende Tragleiste 6 ist fest mit einem Wandansatz 26 od. dgl. verbindbar, die andere außenliegende Tragleiste 8 stellt das freie Schließende der Falttür dar. Die plattenförmigen Flügel 2 sind alle derart an ihren Vertikalkanten aneinander angelenkt, daß beim Öffnen der Falttür die miteinander verbundenen Vertikalkanten alle in derselben Richtung senkrecht zur Schließebene nach außen ausgestellt werden.

Wie in Fig. 1 und insbesondere in Fig. 2 dargestellt ist, ist einen vorgegebenen Abstand unterhalb der Oberkante der Falttür ein Zugseil 22 horizontal über die ganze Breite der Falttür angeordnet. Das Zugseil 22 enthält eine Spannfeder 24 und ist an den außenliegenden Tragleisten 6, 8 an Befestigungselementen 16 einen vorgegebenen Abstand von der Schließebene beabstandet befestigt. Das Zugseil 22 ist ferner an den inneren Tragleisten 4, die zwischen zwei plattenförmigen Flügeln 2 angeordnet sind, einen vorgegebenen Abstand von der Schließebene in Führungselementen oder Seilführungen 18 geführt, die z. B. an den Tragleisten 4 befestig sind. Weiterhin ist das Zugseil 22 an Führungselementen 20 geführt, die etwa in der Nähe der aneinander an gelenkten mittleren Vertikalkanten 3 der Flügelpaare 1a an den Flügeln 2 sitzen.

Die an den Tragleisten 4, 6, 8 angebrachten Befestigungselemente 16 und Seilführungen 18 besitzen alle denselben Abstand von der äußeren Oberfläche 2a der Falttür, um auf die zwischen jeweils zwei Tragleisten 4, 6, 8 vorhandenen Flügel 2 eine gleichgroße Kraft auszuüben. Durch die Seilführungen 20 wird das Zugseil 22 relativ eng an die plattenförmigen Flügel 2 herangeführt. Der Abstand des Zugseils 22 von den Flügeln 2 ist im Bereich der Seilführungen 20 am kleinsten und nimmt in Richtung auf die Tragleisten 4 bzw. 6, 8 stetig zu. Das Zugseil 22 ist an der inneren Oberfläche 2b der Falttür oder Faltwand angebracht.

Die Länge des Zugseils 22 ist derart bemessen, daß sich das Zugseil 22 am Ende eines Schließvorgange spannt, wenn die Falttür in die Schließebene gezogen und z. B. mittels eines von einer Klinke 30 betätigbaren Schließelements mit dem freien Ende lösbar festgesetzt wird. Wenn sich das Zugseil durch die Wirkung der Zugfeder 24 spannt, werden auf die einzelnen Türflügel 2 an den Seilführungen 20 Kräfte ausgeübt, die eine Komponente senkrecht zur Oberfläche der Flügel 2 besitzen und die Flügel 2 in die Schließebene ziehen und plan in der Schließebene halten.

Beim Öffnen der Falttür, vergl. Fig. 3, entspannt sich die Spannfeder 24 und Zugseil 22, da die Seilführungen 20 allmählich aufeinander zu bewegt werden, so daß das Zugseil 22 dann eine gewisse Überlänge besitzt und locker in den Seilführen 18, 20 gehalten wird. Das Zugseil und die für das Zugseil angebrachten Befestigungselemente und Seilführungen behindern den Schließ- bzw. Öffnungsvorgang der Falttür nicht.

Fig. 4 zeigt einen der Fig. 2 entsprechenden Querschnitt durch eine weitere Ausführungsform der Erfindung. Jeweils zwei Türflügel 2 sind entlang benachbarten Vertikalkanten 3 zu Flügelpaaren gelenkig miteinander verbunden. Die freien Vertikalkanten der Flügelpaare 1a sind aneinander angelenkt und bilden vertikale Gelenke 3a zwischen benachbarten Flügelpaaren 1a. Über den Gelenken 3a zwischen den benachbarten Flügelpaaren 1a sind Tragorgane 5, z. B. Laufrollen, an der Falttür oder Faltwand befestigt. Die Vertikalgelenke 3b jeweils zwischen den Türflügeln eines Flügelpaars 1a liegen auf der inneren Oberfläche 2b der Falttür, welche z. B. den Innenraum eines Schrankes oder einer Mauernische zugeordnet ist. Die Vertikalgelenke 3a zwischen benachbarten Flügelpaaren 1a liegen auf der äußeren Oberfläche 2a der Falttür. Während zwischen den Flügelpaaren 1a der Tür gemäß den Fig. 1 bis 3 vertikale Tragleisten eingesetzt sind, sind benachbarte Flügelpaare 1a in Fig. 4 unmittelbar aneinander angelenkt, und die Tragorgane 5 sitzen über diesen Verbindungsstellen an einer geeigneten Konstruktion (nicht dargestellt).

Auf der inneren Oberfläche 2b der Falttür ist in vorgegebenem Abstand unterhalb der Oberkante ein Zugseil 22 horizontal zwischen den Enden der Falttür angeordnet. Das Zugseil 22 enthält eine Spannfeder 24 (nicht dargestellt) und wird beim Schließen der Falttür gespannt. Das Zugseil 22 ist an den Enden der Falttür an Befestigungselementen 16 befestigt und wird im Bereich der Tragorgane 5, z. B. an einer Vertikalkante 3 der Flügelpaare 1a in relativ großem Abstand von der Falttür horizontal beweglich geführt. Zwischen den Tragorganen, beiderseits der Vertikalgelenke 3b, sind an den Türflügeln 2 weitere Führungselemente 20 befestigt und führen das Zugseil 22 in relativ geringem Abstand von den Türflügeln. (Das Zugseil 22 ist im Bereich der Vertikalgelenke 3b nicht dargestellt).

## Patentansprüche

1. Falttür oder Faltwand aus plattenförmigen Türflügeln (2), die entlang benachbarter Vertikalkanten (3a) gelenkig zu Flügelpaaren (1a) verbunden sind, welche entlang Vertikalkanten (3b) aneinander oder an vertikalen Tragleisten (4, 6, 8) angelenkt sind, mit Tragorganen (5) zwischen den Flügelpaaren und an den Enden der Falttür, die in mindestens eine obere Führungsschiene (1) eingreifen und horizontal in der Schließebene verschiebbar sind, wobei sich die Flügelpaare beim Öffnen aus der Schließebene im wesentlichen quer zur Schließebene nach außen auffalten und in geschlossenem Zustand durch mindestens ein von einer Spannfeder (24) beaufschlagtes, an beiden Enden der Falttür befestigtes, horizontal geführtes Zugseil (22) unter Spannung plan in der Schließebene gehalten wird, und mit Führungselementen (18, 20) zum Führen des Zugseils, dadurch gekennzeichnet, daß das Zugseil (22) in den Führungselementen (18, 20) gegen die innere Oberfläche der Falttür oder Faltwand nach innen ausladend geführt ist und im Bereich der Tragorgane (5) einen relativ großen Abstand, zwischen den Tragorganen (5) einen relativ kleinen Abstand von der Falttür einnimmt.

2. Falttür oder Faltwand nach Anspruch 1, mit jeweils einer vertikalen Tragleiste (4, 6, 8) zwischen benachbarten Flügelpaaren und an den beiden Enden der Falttür, wobei die Tragorgane (5) an den Tragleisten angeordnet sind, dadurch gekennzeichnet, daß das Zugseil (22) in relativ großem Abstand von der Schließebene an den beiden endseitigen Tragleisten (6, 8) mittels Befestigungselementen (16) befestigt, und in den Führungselementen (18, 20) an den zwischen den Flügelpaaren liegenden Tragleisten (4) sowie an den Türflügeln (2) geführt ist.

3. Falttür oder Faltwand nach Anspruch 2, dadurch gekennzeichnet, daß die Befestigungselemente (16) und die Führungselemente (18) an ; den Tragleisten (4, 6, 8) alle dieselbe Ausladung von der Schließebene besitzen.

4. Falttür oder Faltwand nach Anspruch 2 oder 3, dadurch gekennzeichnet, daß die Führungselemente (20) an den Türflügeln (2) im Bereich der aneinander angelenkten Vertikalkanten angebracht sind und das Zugseil (22) in einem vorgegebenen Abstand von der Oberfläche der Türflügel (2) führen, der kleiner ist als der Abstand, den das Zugseil (22) an den Befestigungselementen (16) und den Führungselementen (18) der Tragleisten (4, 6, 8) von der Schließebene besitzt.

## Claims

1. Folding door or folding partition, consisting of plate-like door panels (2), which are hingedly connected along adjoining vertical edges (3a) to form pairs of panels (1a), which are hinged along vertical edges (3b) to one another or to vertical supporting battens (4, 6, 8) with support members (5) between the pairs of panels and at the ends of the folding door, which members engage in at least one upper guide rail (1) and are displaceable horizontally in the closure plane, the pairs of panels, on opening, being folded outwardly from the closure plane substantially transversely of the latter and, in the closed position, being held level and under tension in the closure plane by at least one horizontally quided traction cable (22) which is loaded by a tension spring (24) and is fixed to both ends of the folding door, and with guiding elements (18, 20) for guiding the traction cable, wherein the traction cable (22) in the guiding elements (18, 20) is guided so as to protrude inwardly at the inside surface of the folding door or partition and assumes a relatively large spacing from the folding door in the region of the support members (5) and a relatively small spacing from the said door between the support members (5).

2. Folding door or folding partition according to claim 1, comprising a vertical supporting batten (4, 6, 8) between each adjoining pair of panels and at the two ends of the folding door, the support members (5) being arranged on the supporting battens, wherein the traction cable (22) is secured by means of fixing elements (16) to the two endmost supporting battens (6, 8) at a relatively large spacing from the closure plane and is guided in the guide elements (18, 20) on the supporting battens (4) disposed between the pairs of panels and also on the door panels (2).

3. Folding door or folding partition according to claim 2, wherein the fixing elements (16) and the guiding elements (18) on the supporting battens (4, 6, 8) all have the same projection or spacing from the closure plane.

4. Folding door or folding partition according to claim 2 or 3, wherein the guiding elements (20) on the door panels (2) are arranged in the region of the vertical edges which are hinged to one another and guide the traction cable (22) at a specified spacing from the surface of the door panels (2), which spacing is smaller than that of the traction cable (22) on the fixing elements (16) and on the guiding elements (18) of the supporting battens (4, 6, 8) from the closure plane.

## Revendications

1. Porte ou paroi repliable composée de vantaux (2) en forme de panneaux qui sont reliés le long d'arêtes verticales (3a) voisines à articulation sous la forme de paires de vantaux (1a) qui sont articulés le long d'arêtes verticales (3b) les uns avec les autres à des barrettes supports verticales (4, 6, 8) ladite porte ou paroi repliable comportant des organes supports (5) entre les paires de vantaux et aux extrémités de la porte repliable, lesdits organes supports s'accrochant dans au moins un rail-guide (1) supérieur et pouvant être coulissé horizontalement dans le plan de fermeture, les paires de vantaux se pliant vers l'extérieur lors de l'ouverture à partir du plan de fermeture essentiellement perpendiculairement au plan de fermeture et étant maintenus à l'état fermé sous tension selon un plan dans le plan de fermeture au moyen d'au moins un câble de traction (22) guidé horizontalement, fixé aux deux extrémités de la porte repliable et soumis à l'action d'un ressort de tension (24), ladite porte ou paroi comportant des éléments de guidage (18, 20) pour le guidage du câble de traction, caractérisée en ce que, le câble de traction (22) est guidé en porte-à-faux vers l'intérieur dans les éléments de guidage (18, 20) contre la surface intérieure de la porte ou paroi repliable et prend une position relativement éloignée de la porte repliable dans la zone des organes supports (5) et relativement proche entre ces organes supports (5).

2. Porte ou paroi repliable selon la revendication 1, comprenant une barrette support verticale (4, 6, 8) entre chaque ensemble de deux paires de vantaux voisines et aux deux extrémités de la porte repliable, les organes supports (5) étant disposés sur les barrettes supports, caractérisée en ce que le câble de traction (22) est fixé à une distance relativement grande du plan de fermeture sur les deux barrettes supports d'extrémité (6, 8) au moyen d'éléments de fixation (16) et en ce que le câble de traction est guidé dans les éléments de guidage (18, 20) sur les barrettes supports (4) disposées entre les paires de vantaux ainsi que sur les vantaux (2).

3. Porte ou paroi repliable selon la revendication 2, caractérisée en ce que les éléments de fixation (16) et les éléments de guidage (8) présentent tous le même porte-à-faux par rapport au plan de fermeture sur les barrettes supports (4, 6, 8).

4. Porte ou paroi repliable selon la revendication 2 ou 3, caractérisée en ce que les éléments de guidage (20) sont disposés sur les vantaux (2) dans la zone des arêtes verticales reliées entre elles et guident le câble de traction (22) à une distance prédéterminée de ia surface des vantaux (2), ladite distance étant plus faible que la distance que présente le câble de traction sur les éléments de fixation (16) et les éléments de guidage (18) des barrettes supports (4, 6, 8).
